# FASCICULE DE BREVET EUROPEEN

(11) **EP 3 212 992 B1**
(45) Date de publication et mention de la délivrance du brevet: **07.10.2020**
(21) Numéro de dépôt: 14809074.9
(22) Date de dépôt: 31.10.2014
(51) Int. Cl.: F21S 41/148, F21S 41/19, F21S 41/255, F21S 41/39

(54) **MODULE OPTIQUE COMPACT POUR VÉHICULE**
KOMPAKTES OPTISCHES MODUL FÜR FAHRZEUG
COMPACT OPTICAL MODULE FOR VEHICLE

(43) Date de publication de la demande: 06.09.2017
(73) Titulaire: PSA Automobiles SA, 78300 Poissy (FR)
(72) Inventeur: VIDEIRA, Filipe, F-78140 Velizy Villacoublay (FR); CARROUGET, Alain, F-28700 Levainville (FR); MOYNIER, Gilles, F-72190 Sarge Les Le Mans (FR)
(86) Numéro de dépôt international: PCT/FR2014/052780
(87) Numéro de publication internationale: WO 2016/066908

(56) Documents cités:
- EP-A1- 1 739 345
- EP-A1- 2 236 914
- EP-A1- 2 278 217
- EP-A1- 2 295 850
- WO-A1-2014/083123
- FR-A1- 2 964 723
- FR-A1- 2 987 796
- US-A1- 2008 049 438
- US-A1- 2009 207 612
- US-A1- 2011 141 742
- US-A1- 2013 107 561

## Description

L'invention concerne un système d'éclairage pour véhicule comprenant un ensemble de modules optiques compacts et standardisés, chaque module optique comportant une source lumineuse à diode, le module étant apte à assurer différentes fonctions selon sa destination telle que par exemple, feux de routes, feux diurnes, feux de positions.

Dans l'état de l'art, nous ne connaissons pas de véhicule intégrant des modules optiques compact et standardisé comportant des pièces communes et des pièces différentes, aptes à devenir des modules optiques compact pour des feux de route, feux de croisement, feux diurnes ou feux de positions. Le document US2012/0063156 décrit une unité optique comprenant un dissipateur de chaleur qui émet de la chaleur à partir d'une source de lumière, et une partie de base comprenant une section de réflexion, une section de montage de lentille et une section de connexion reliant la section de montage du réflecteur et la section de montage de lentille. L'unité optique est composée de plusieurs éléments spécifiques dont l'assemblage entre eux n'est pas évident. De plus, l'unité optique est fixée dans le fond d'un boîtier sur le dissipateur par l'intermédiaire de goujons, une glace semi enveloppante est fixée sur l'avant du boîtier devant la lentille de l'unité optique. On comprend que cette unité optique est constituée de plusieurs pièces compliquées et non évidentes à assembler entre elles. En outre, cette unité optique est spécifique à seul feu. L'utilisation de différentes LED de caractéristiques différentes dans un module optique de dispositif d'éclairage et/ou de signalisation pour véhicule automobile est montré dans EP 2 295 850 A1. Un dispositif d'éclairage comportant un sous-ensemble avec des LEDs et un dissipateur thermique commun à plusieurs types de lampes est connu de US 2013/107561 A1. Le document US 2009/207612 Al montre une rampe de signalisation pour véhicule d'urgence comprenant des modules interchangeables de types différents.

La présente invention vise à pallier ces inconvénients en proposant un module optique compact comportant une source lumineuse à diode, présentant une pièce standard apte à recevoir des pièces complémentaires différentes et facilement assemblables de manière à fournir à la demande différents type de feux.

A cet effet l'invention propose un système d'éclairage pour véhicule comprenant un ensemble de modules optiques compacts pour véhicule, conçu afin d'obtenir plusieurs types de feux, les modules comportant des pièces différenciées selon le type de feu, chaque module comprenant un réflecteur (5) associé à une source lumineuse, comportant au moins une LED, et à et une lentille, assemblés sur un support, le support étant identique pour tous les types de feux, et le réflecteur comportant à l'arrière en partie haute, en porte à faux une platine ajourée placée horizontalement, pour recevoir un porte (6) source lumineuse.

Avantageusement, le support reçoit la lentille suivant la direction de l'axe longitudinal du module, permettant une bonne intégration et, en se montant facilement sur le support.

Selon une variante, le support comporte vers l'avant des zones avancées par rapport aux parois latérales dont les extrémités sont arrondies. Ce qui permet de faciliter le montage de la lentille.

De manière optionnelle, les zones avancées du support comportent des aménagements pour assurer le centrage et le clippage de la lentille. Ces aménagements sont facilement réalisables et peu onéreux.

Selon un mode de réalisation préféré de l'invention, la lentille comporte à chacun de ses bords longitudinaux des languettes comportant à leurs extrémités des appendices. Ce qui permet un bon aggripage des languettes.

Selon une variante, le support reçoit le réflecteur suivant l'axe longitudinal du module.

Avantageusement, les zones avancées du support comportent vers l'arrière des aménagements pour assurer le centrage et le clippage du déflecteur.

Selon une autre variante, le réflecteur comporte vers l'avant deux languettes dont les dimensions des extrémités sont identiques aux zones avancées du support.

De façon avantageuse, les languettes du réflecteur viennent coiffer les zones avancées du support qui comporte des aménagements permettant le clippage du réflecteur.

Selon une variante, la platine ajourée comporte des aménagements sur laquelle vient se clipper le porte source lumineuse, ce qui permet une mise en œuvre facile.

L'invention concerne également un véhicule comprenant un module optique compact comprenant un réflecteur associé à une source lumineuse et une lentille, ayant les caractéristiques susmentionnées.

L'invention sera bien comprise et d'autres aspects et avantages apparaîtront clairement à la lecture de la description qui suit donnée à titre d'exemple par rapport aux figures annexées sur lesquelles :
- la figure 1 présente une vue éclatée en perspective suivant l'axe longitudinale d'un module optique compact suivant l'invention ;
- la figure 2 présente une vue de profil en coupe d'un module optique compact et standardisé suivant un premier mode de réalisation de l'invention ;
- la figure 3 présente une vue de profil en coupe d'un module optique compact et standardisé suivant un second mode de réalisation de l'invention.

La figure 1 présente une vue éclatée en perspective suivant son axe 2 longitudinale d'un module optique 1 compact suivant l'invention. Le module optique 1 est constitué uniquement de quatre pièces assemblées suivant l'axe 2 longitudinal. Le module optique 1 comprend un support 3 formé des parois latérales 3a, 3b et des parois inférieure et supérieure 3c, 3d ayant une forme rectangulaire suivant l'axe 2. Une lentille 4 fixée à l'avant du support 3, un réflecteur 5 fixé à l'arrière du support 3, le réflecteur 5 recevant lui-même à l'arrière le porte 6 source lumineuse sur une platine ajourée 5a constitutive du réflecteur 5. La lentille 4 comporte à chacun de ses bords longitudinaux des languettes 4a, 4b comportant à leurs extrémités des appendices 4c, 4d. Au bord inférieur, la languette 4a est longitudinale et l'appendice 4c est un rebord ménagé à l'extrémité. Au bord supérieur, la languette 4b est radiale et dirigée vers l'intérieur du module optique 1, l'appendice 4d est également un rebord ménagé à son extrémité. Les parois inférieure et supérieure du support 3 sont réalisées sous forme de zones avancées 3c, 3d vers l'avant par rapport aux parois latérales dont les extrémités sont arrondies. Ces zones avancées 3c, 3d comportent des aménagements 3e, 3f sous forme d'orifices ou d'ouvertures aptes à guider et à clipper les appendices 4c, 4d des languettes 4a, 4b de la lentille 4. Le clippage de la lentille 4 est réalisé en la déplaçant sur l'axe 2 suivant la flèche 10. Le réflecteur 5 comporte une parabole constituant le fond du réflecteur 5, prolongée vers l'avant par des pans 5a, 5b inférieure et supérieure. Ces pans ont des dimensions aux extrémités identiques aux zones avancées du support. Les pans 5a, 5b comportent dans leur partie interne des aménagements 5c, 5d sous forme d'orifices ou d'appendices permettant le clippage du réflecteur 5, en le déplaçant sur l'axe 2 suivant la flèche 11. A cet effet, les pans 5a, 5b du réflecteur 5 viennent coiffer les zones avancées 3c, 3d du support 3 qui comportent les aménagements 3e, 3f nécessaires permettant le clippage du réflecteur 5. Le fond de la parabole 5e comporte, à l'arrière en partie haute, en porte à faux, venu de matière, une platine 5f ajourée placée horizontalement comportant des aménagements 5g permettant le clippage du porte 6 source lumineuse. Le porte 6 source lumineuse est constitué sous la forme d'une platine 5f possédant des découpes spécifiques, comportant une source lumineuse sous la forme d'une ou plusieurs LED (non visible sur la figure).

La figure 2 présente une vue de profil en coupe d'un module optique 1 compact et standardisé suivant un premier mode de réalisation de l'invention. Le module optique 1 comprend le support 3 commun pour tous les types de modules, constituant l'ossature du module optique 1 sur lequel vient se clipper, la lentille 4 suivant l'axe longitudinal à l'avant du support 3 et le réflecteur 5 suivant l'axe longitudinal à l'arrière du support 3. Le porte 6 source lumineuse étant lui-même clippé sur le réflecteur 5. La lentille 4 comporte deux faces bombées et le foyer parabolique 5e du réflecteur 5 est situé à proximité de la source lumineuse 7 et couvre la moitié supérieure de la hauteur de la lentille 4. Ce module optique 1 comporte un réflecteur 5 ayant un foyer « elliptique » dans lequel la LED émet un rayonnement 10 suivant un cône, ce rayonnement 10 est capté par une petite parabole (petite focale), cette lumière est convergée suivant un point de focale prédéterminé/calculé, puis cette lumière est redirigée dans l'axe du module optique 1 par le biais de la lentille 4 de forme elliptique. La lentille 4 est relativement épaisse, d'aspect, la lentille 4 sera perçue comme lumineuse plutôt que la parabole du réflecteur 5.

La figure 3 présente une vue de profil en coupe d'un module optique 1 compact et standardisé suivant un second mode de réalisation de l'invention. Le module optique 1 comprend le support 3 commun pour tous les types de modules, constituant l'ossature du module optique 1 sur lequel vient se clipper, la lentille 4 suivant l'axe longitudinal à l'avant du support 3 et le réflecteur 5 suivant l'axe longitudinal à l'arrière du support 3. Le porte 6 source lumineuse 7 étant lui-même clippé sur le réflecteur 5. La lentille 4 comporte sa face avant bombée et sa face arrière concave et le foyer parabolique 5e du réflecteur 5 couvre toute la hauteur de la lentille 4. Ce module optique 1 comporte un réflecteur 5 ayant un foyer « classique » dans lequel la LED émet un rayonnement 11 suivant un cône, ce rayonnement 11 est redirigé dans l'axe par le biais de la parabole du réflecteur 5, ce rayonnement 11 traverse ensuite la lentille 4 qui ne modifie pas le trajet des rayons lumineux. Dans cette configuration, la lentille est plus mince, la parabole doit être suffisamment grande (grande focale) afin qu'à une certaine distance, le module optique en fonctionnement soit perçu comme possédant une dimension lumineuse relativement importante. La parabole du réflecteur 5 va être perçue comme lumineuse par rapport à la lentille 4.
Ainsi, le module optique 1 peut avantageusement être décliné en plusieurs type de feux, tout en possédant des pièces communes telles que le support 3 et éventuellement le porte 6 source lumineuse, tout en offrant une gamme d'assemblage des différentes pièces entre elles simple et facile.

## Revendications

1. Système d'éclairage (1) pour véhicule comprenant un ensemble de modules optiques compacts pour véhicule, conçu afin d'obtenir plusieurs types de feux, les modules comportant des pièces différenciées selon le type de feu, chaque module comprenant un réflecteur (5) associé à une source lumineuse (7), comportant au moins une LED, et à une lentille (4), assemblés sur un support (3) **caractérisé en ce que** le support (3) est identique pour tous les types de feux, et **en ce que** le réflecteur (5) comporte à l'arrière en partie haute, en porte à faux une platine (5f) ajourée placée horizontalement, pour recevoir un porte (6) source lumineuse.

2. Système d'éclairage (1) selon la revendication 1, **caractérisé en ce que** le support (3) reçoit la lentille (4) suivant la direction de l'axe longitudinal (2) du module.

3. Système d'éclairage (1) selon l'une des revendications 1 ou 2, **caractérisé en ce que** le support (3) comporte vers l'avant des zones avancées (3c, 3d) par rapport aux parois latérales (3a, 3b) dont les extrémités sont arrondies.

4. Système d'éclairage (1) selon la revendication 3, **caractérisé en ce que** les zones avancées (3c, 3d) du support (3) comportent des aménagements (3e, 3f) pour assurer le centrage et le clippage de la lentille (4).

5. Système d'éclairage (1) selon l'une quelconque des revendications précédentes, **caractérisé en ce que** la lentille (4) comporte à chacun de ses bords longitudinaux des languettes (4a, 4b) comportant à leurs extrémités des appendices (4c, 4d).

6. Système d'éclairage (1) selon l'une quelconque des revendications précédentes, **caractérisé en ce que** le support (3) reçoit le réflecteur (5) suivant l'axe longitudinale (2) du module optique (1).

7. Système d'éclairage (1) selon l'une quelconque des revendications 2 ou 4, **caractérisé en ce que** les zones avancées (3c, 3d) du support (3) comportent vers l'arrière des aménagements (3g, 3h) pour assurer le centrage et le clippage du réflecteur (5) .

8. Système d'éclairage (1) selon l'une quelconque des revendications 1, 6, 7, **caractérisé en ce que** le réflecteur (5) comporte vers l'avant deux languettes (5a, 5b) dont les dimensions des extrémités sont identiques aux zones avancées (3c, 3d) du support (3).

9. Système d'éclairage (1) selon l'une quelconque des revendications 1, 6, 7 ou 8), **caractérisé en ce que** les languettes (5a, 5b) du réflecteur (5) viennent coiffer les zones avancées (3c, 3d) du support (3) qui comporte des aménagements (3a, 3b) permettant le clippage du réflecteur (5).

10. Système d'éclairage (1) selon la revendication 1, **caractérisé en ce que** la platine (5f) ajourée comporte des aménagements (5g) sur laquelle vient se clipper le porte (6) source lumineuse (7).

11. Véhicule comprenant un Système d'éclairage (1) selon l'une quelconque des revendications 1 à 10.

## Patentansprüche

1. Beleuchtungssystem (1) für ein Fahrzeug, das einen Satz kompakter optischer Module für ein Fahrzeug umfasst, die dazu bestimmt sind, mehrere Arten von Leuchten zu erhalten, wobei die Module Teile umfassen, die sich je nach Art der Leuchte unterscheiden, wobei jedes Modul einen Reflektor (5) umfasst, der mit einer Lichtquelle (7) verbunden ist, mit mindestens einer LED und einer Linse (4), die auf einem Träger (3) montiert sind, **dadurch gekennzeichnet, dass** der Träger (3) für alle Arten von Leuchten identisch ist und dass der Reflektor (5) hinten im oberen, nach oben auskragenden Teil eine perforierte Platte (5f) aufweist, die horizontal angeordnet ist, um einen Lichtquellenhalterung (6).

2. Beleuchtungssystem (1) nach Anspruch 1, **dadurch gekennzeichnet, dass** der Träger (3) die Linse (4) in Richtung der Längsachse (2) des Moduls aufnimmt.

3. Beleuchtungssystem (1) nach einem der Ansprüche 1 oder 2, **dadurch gekennzeichnet, dass** der Träger (3) in Bezug auf die Seitenwände (3a, 3b) nach vorne ragende Zonen (3c, 3d) aufweist, deren Enden abgerundet sind.

4. Beleuchtungssystem (1) nach Anspruch 3, **dadurch gekennzeichnet, dass** die vorgerückten Zonen (3c, 3d) des Trägers (3) Anordnungen (3e, 3f) zum Zentrieren und Abschneiden der Linse (4) aufweisen.

5. Beleuchtungssystem (1) nach einem der vorstehenden Ansprüche, **dadurch gekennzeichnet, daß** die Linse (4) an jedem ihrer Längsränder Zungen (4a, 4b) aufweist, die an ihren Enden Ansätze (4c, 4d) aufweisen.

6. Beleuchtungssystem (1) nach einem der vorstehenden Ansprüche, **dadurch gekennzeichnet, dass** der Träger (3) den Reflektor (5) entlang der Längsachse (2) des optischen Moduls (1) aufnimmt.

7. Beleuchtungssystem (1) nach einem der Ansprüche 2 oder 4, **dadurch gekennzeichnet, dass** die vorderen Bereiche (3c, 3d) des Trägers (3) nach hinten gerichtete Anordnungen (3g, 3h) aufweisen, um die Zentrierung und das Einrasten des Reflektors (5) zu gewährleisten.

8. Kompaktes Beleuchtungssystem (1) nach einem der Ansprüche 1, 6, 7, **dadurch gekennzeichnet, dass** der Reflektor (5) nach vorne zwei Zungen (5a, 5b) aufweist, deren Endabmessungen identisch mit den vorgerückten Zonen (3c, 3d) des Trägers (3) sind.

9. Beleuchtungssystem (1) nach einem der Ansprüche 1, 6, 7 oder 8), **dadurch gekennzeichnet, dass** die Zungen (5a, 5b) des Reflektors (5) die vorgerückten Zonen (3c, 3d) des Trägers (3) abdecken, der Vorrichtungen (3a, 3b) aufweist, die das Anklemmen des Reflektors (5) ermöglichen.

10. Kompaktes Beleuchtungssystem (1) nach Anspruch 1, **dadurch gekennzeichnet, dass** die perforierte Platte (5f) Armaturen (5g) aufweist, auf die die lichtquellenhalterung (6) der Lichtquelle (7) aufgesteckt ist.

11. Fahrzeug mit einem Beleuchtungssystem (1) nach einem der Ansprüche 1 bis 10.

## Claims

1. A lighting system (1) for a vehicle comprising a set of compact optical modules for a vehicle, designed to obtain several types of lights, the modules comprising parts differentiated according to the type of light, each module comprising a reflector (5) associated with a light source (7), comprising at least one LED and a lens (4), assembled on a support (3), **characterised in that** the support (3) is identical for all types of lights, and **in that** the reflector (5) comprises at the rear in the upper part, cantilevered at the top, a perforated plate (5f) placed horizontally to receive a light source bracket (6).

2. Lighting system (1) according to claim 1, **characterised in that** the support (3) receives the lens (4) in the direction of the longitudinal axis (2) of the module.

3. Lighting system (1) according to one of claims 1 or 2, **characterised in that** the carrier (3) has forwardly projecting areas (3c, 3d) relative to the side walls (3a, 3b), the ends of which are rounded.

4. Lighting system (1) according to claim 3, **characterised in that** the advanced zones (3c, 3d) of the support (3) have arrangements (3e, 3f) for centring and clipping the lens (4).

5. Lighting system (1) according to any one of the preceding claims, **characterised in that** the lens (4) has at each of its longitudinal edges tongues (4a, 4b) with appendages (4c, 4d) at their ends.

6. Lighting system (1) according to any one of the preceding claims, **characterised in that** the support (3) receives the reflector (5) along the longitudinal axis (2) of the optical module (1).

7. Lighting system (1) according to any one of claims 2 or 4, **characterised in that** the forward zones (3c, 3d) of the support (3) have rearwardly located arrangements (3g, 3h) to ensure the centring and clipping of the reflector (5).

8. Compact lighting system (1) according to any one of claims 1, 6, 7, **characterised in that** the reflector (5) has towards the front two tongues (5a, 5b) whose end dimensions are identical to the advanced zones (3c, 3d) of the support (3).

9. Lighting system (1) according to any one of claims 1, 6, 7 or 8), **characterised in that** the tongues (5a, 5b) of the reflector (5) cover the forward zones (3c, 3d) of the support (3) which has fittings (3a, 3b) allowing the reflector (5) to be clipped on.

10. Compact lighting system (1) according to claim 1, **characterised in that** the perforated plate (5f) has fittings (5g) on which the bracket (6) of the light source (7) is clipped.

11. Vehicle comprising a Lighting System (1) according to any one of claims 1 to 10.
